# FASCICULE DE BREVET EUROPEEN

(11) **EP 0 176 460 B1**
(45) Date de publication et mention de la délivrance du brevet: **04.05.1988**
(21) Numéro de dépôt: 85430029.0
(22) Date de dépôt: 05.09.1985
(51) Int. Cl.: B24B 13/04

(54) **Machine pour générer des surfaces sphériques ou toriques, concaves ou convexes sur des verres optiques**
Maschine zum Erzeugen von hohlen oder gewölbten Ring- oder Kugelflächen auf optischen Gläsern
Machine for producing spherical or toroidal, concave or convex surfaces on optical glasses

(30) Priorité: 14.09.1984 FR 8414235
(43) Date de publication de la demande: 02.04.1986
(73) Titulaire: ETUDES ET FABRICATIONS OPTIQUES - E.F.O.P., Société Anonyme dite:, F-13008 Marseille (FR)
(72) Inventeur: Otto, Maurice, F-13008 - Marseille (FR); Peridont, Jean-Pierre, F-83190 - Ollioules (FR)
(74) Mandataire: Moretti, René

(56) Documents cités:
- DE-A- 1 752 466
- FR-A- 1 445 522
- FR-A- 2 116 127
- US-A- 3 492 764
- US-A- 3 624 969

## Description

La présente invention a pour objet une machine pour générer des surfaces sphériques ou toriques, concaves ou convexes sur des verres optiques.

Le secteur technique de l'invention est celui de l'industrie de la fabrication des verres optiques.

Les machines connues pour la fabrication des verres optiques dites « générateur de prescription » comportent une broche-porte-verre montée fixe en position et une meule montée à rotation autour de son axe longitudinal, laquelle meule est portée par un ensemble pivotant horizontalement. Cet ensemble comporte tous les organes de prises de mesures et est de ce fait assez imposant et corrélativement relativement lourd.

L'objectif de la présente invention est de proposer une machine pour générer des surfaces sphériques ou toriques, concaves ou convexes d'une conception nouvelle, moins onéreuse à réaliser et d'une structure plus légère que les machines actuellement sur le marché. Egalement, une machine permettant une plus grande souplesse d'utilisation tant au niveau de la prise de mesures qu'à celui de sa manoeuvre, en vue des opérations de surfaçage des verres optiques.

Cet objectif est atteint par la machine selon la revendication 1.

Des réalisations préférées sont décrites dans les revendications dépendantes 2 à 9.

Le résultat de l'invention est une machine dite « générateur de prescription d'une conception nouvelle, d'une grande souplesse de fonctionnement et d'une plus grande précision. Une telle machine offre en outre par rapport aux machines connues, un gain en encombrement, la machine selon l'invention étant moins encombrante, un gain en capacité par extension des glissières ou par allongement de ces dernières pour permettre de générer des courbes de très grands rayons.

D'autres avantages et les caractéristiques de l'invention ressortiront encore à la lecture de la description suivante d'un mode de réalisation d'un générateur de prescription en référence au dessin annexé sur lequel :
- la figure 1 est une vue en élévation d'une machine selon l'invention ;
- la figure 2 est une vue de droite de la machine illustrée à la figure 1 ;
- la figure 3 est une vue de dessus de la machine de la figure 1, dont la broche-porte-verre est en position pour générer des surfaces toriques ;
- la figure 4 est une vue en coupe longitudinale du support pivotant sur lequel est montée la broche-porte-verre ;
- la figure 5 est une vue en coupe longitudinale de la partie supérieure de la machine qui illustre les moyens d'entraînement de la coulisse et du coulisseau pour la prise de mesures pour générer les surfaces sphériques et toriques ;
- la figure 6 est une vue en coupe suivant la ligne VI VI de la figure 5, du volant à vernier et des moyens d'entraînement de la coulisse en vue de générer des surfaces toriques ;
- la figure 7 est une vue en coupe suivant la ligne VII VII de la figure 5 illustrant les moyens d'entraînement de ladite coulisse et la conformation des vérins de blocage et de rattrapage de jeu ;
- la figure 8 est une vue en coupe longitudinale de la broche-porte-verre et de son socle articulé audit support pivotant.

On se reporte d'abord aux figures 1 à 3 du dessin.

Une machine selon l'invention se compose d'un bâti 1, lequel comporte, à sa partie inférieure, une carrosserie 2 délimitant une enceinte dans laquelle on peut accéder par trois portes 3/4/4'. La partie inférieure de l'enceinte dans laquelle on accède par la porte 4 comporte un bac d'huile soluble et une pompe (non représentés) pour amener l'huile et la projeter sur les verres pendant leur surfaçage. L'huilé soluble est recueillie dans une trémie de réception 5, laquelle comporte une tubulure de retour 6 de l'huile vers ledit bac. Cette trémie 5 est située à la partie supérieure de la carrosserie dont l'enceinte dans laquelle on accède par la porte 4' renferme entre autres un moteur électrique 7. A la partie supérieure du bâti 1 et au-dessus de ladite carrosserie, la machine comporte une meule 8, laquelle est entraînée en rotation autour de son axe longitudinal lequel s'étend horizontalement. Cette meule est montée dans un support fixé au bâti 1 et est entraînée en rotation par le moteur 7 par l'intermédiaire d'un jeu de poulies 7a/8a et d'une courroie 9, par exemple d'une section droite trapézoïdale. La meule 8 est diamantée et d'un type couramment utilisé sur de telles machines. La machine comporte en outre un support pivotant 10, articulé au bâti 1 et au-dessous de la meule 8, lequel support porte à l'une de ses extrémités un socle 11 monté tournant sur ledit support et dans lequel socle est montée une broche-porte-verre 12 dont l'axe longitudinal est situé dans le même plan dans lequel est situé l'axe longitudinal de la meule 8.

Le support 10 (fig. 4) est monté à pivotement autour d'un axe 10a vertical, lequel est fixé au bâti 1 et comporte un corps parallélépipédique 10b. L'axe 10a traverse ledit corps et est monté dans deux roulements à rouleaux 10c/10d situés au niveau des faces inférieure et supérieure du corps 10b. Celui-ci comporte deux conduits cylindriques 10e dans lesquels coulissent juste deux barres-supports 10f. Lesdites barres 10f sont distantes l'une de l'autre de quelques centimètres et leurs axes longitudinaux sont situés dans un même plan horizontal. Lesdites barres 10f sont encastrées dans un bloc d'extrémité 10g et sont entourées par des soufflets de protection anti- poussière 10h. Leur'course est délimitée par des bagues butées 10j.

Le socle 11 est monté à rotation horizontalement dans le bloc 10g, en étant fixé à un axe 11a porté par deux roulements à rouleaux 11b/11c montés dans des logements réservés dans ledit bloc 10g, l'ensemble étant bloqué par un écrou 11a, vissé autour d'un embout fileté lla_{z}. Le socle 11 comporte un alésage 11d dans lequel est montée à coulissement juste la broche-porte-verre 12, laquelle est parallèle auxdites barres 10f du support 10. Ladite broche 12 comporte, à sa partie antérieure, le porte-verre 12a et à sa partie postérieure un vérin 13. Le corps de broche 12 adopte la forme d'un fourreau tubulaire cylindrique dans lequel est montée à coulissement la tige mobile du vérin 13, laquelle comporte, à sa partie postérieure, un piston 13b qui se déplace dans une chambre 13c. La tige 13a coulisse sur deux bagues en bronze 14 disposées aux extrémités du fourreau 12. Le piston 13b comporte un doigt de guidage 15 constitué par une bague taraudée 15a, dans laquelle se visse une vis 15b dont la tête est encastrée dans le piston 13b, lequel doigt est perpendiculaire aux faces du piston et coopère avec un logement cylindrique 16a, réservé dans un flasque 16 auquel est fixé le corps du vérin 13. Le doigt 15 a pour fonction de permettre la translation de la tige du piston 13 dans le sens de son axe longitudinal, tout en l'empêchant de tourner autour dudit axe.

Ledit flasque 16 comporte à l'opposé du vérin 13 un prolongement cylindrique taraudé 16b adoptant la forme d'un manchon et dans lequel se visse, par une de ses extrémités, le corps tubulaire de la broche-porte-verre 12. Autour dudit prolongement, en forme de manchon 16b, est placée une bague fendue 17, qui enserre ledit manchon 16b, laquelle est serrée par deux vis 17a et qui comporte, à l'opposé de sa partie fendue, un trou cylindrique s'étendant parallèlement à la tige du piston et au corps de broche 12 et dans lequel est passée une vis 18 dont la tête est noyée dans la bague 17. Cette vis se visse dans un trou taraudé réservé dans une tige de guidage, par exemple cylindrique 19 qui coulisse dans un conduit cylindrique 11e qui traverse le socle 11 dans le sens de la longueur. Cette tige de guidage 19 a pour fonction d'autoriser le déplacement en translation de l'ensemble broche-porte-verre 12/vérin 13 tout en l'empêchant de tourner autour de son axe longitudinal. Le corps de vérin 13 comporte en son centre une noix taraudée 20, laquelle est fixée au vérin au moyen de quatre vis 21. Dans cette noix 20 se visse une tige filetée 22 se terminant à l'opposé du vérin 13 par un bout d'arbre cylindrique 22a, lequellest guidé en rotation par un roulement à billes 23, monté à l'extrémité d'un corps tubulaire 24, de section carrée, coaxial à la tige du vérin et à la tige filetée et relié au socle 11. Le corps tubulaire 24 comporte, à son extrémité, une paroi de forte épaisseur 24a dans laquelle est réservé un logement cylindrique dans lequel est logé ledit roulement à billes 23. Celui-ci est maintenu en position au moyen d'une bride 25 vissée à ladite paroi 24a. Sur le bout d'arbre 22a, est calé par clavetage 26, un volant de manoeuvre 27. En actionnant le volant 27, on provoque le déplacement en translation de l'ensemble broche-porte-verre 12/vérin 13 en vissant la tige filetée 22 dans la noix 20. La tige de vérin 13a comporte, en son centre, un trou cylindrique 13a, dans lequel pénètre la tige filetée 22 au cours du déplacement dudit ensemble 12/13.

Le vérin 13 est par exemple à fonctionnement pneumatique et l'air est admis dans la chambre 13c par un conduit 13d dans lequel est fixé un raccord 28, la tubulure d'air n'étant pas représentée. La broche tubulaire 12 comporte, à son extrémité antérieure, un fourreau cylindrique 12a, lequel est d'un plus grand diamètre que la broche 12. Dans ledit fourreau cylindrique 12a est disposée une tête cylindrique 29, laquelle est fixée à la tige du vérin 13a au moyen d'une vis 30 dont la tête est encastrée dans la pièce cylindrique 29.

La tête cylindrique 29 comporte à sa périphérie des logements cylindriques 29a dans lesquels sont montées des griffes 31, par exemple au nombre de trois et disposées à 120° l'une de l'autre, encore appelées « chien •. Ces griffes comportent à l'une de leurs extrémités, une partie cylindrique 31a qui est engagée dans lesdits logements cylindriques 29a de la tête. Lesdites griffes 31 sont mises en appui dans une gorge d'une section circulaire 12b réservée à la périphérie interne du fourreau cylindrique 12a. Sous l'effet du vérin 13, la tige 13a est déplacée dans le sens de la flèche F, celle-ci entraîne dans sa course la tête cylindrique 29 qui provoque le basculement des griffes 31 dans le sens de la flèche F, pour assurer la préhension du verre optique 32. Celui-ci de façon connue est fixé au moyen d'un métal ayant un point de fusion très bas à un jeton cylindrique métallique 33. Les griffes 31 sont mises au contact dudit jeton. Celui-ci comporte deux trous de centrage équidistants du centre du jeton et dans lesquels pénètrent deux pointes 34 portées par la tête cylindrique 29, lesquelles pointes sont poussées à l'extérieur de la tête par des ressorts 35.

Le socle 11 dans lequel est montée la broche-porte-verre 12 comporte, à sa partie supérieure, une cale de blocage 36, dans laquelle est montée une glissière 37. La cale 36 est réalisée en deux parties 36a/36b et forme une sorte de mâchoire en forme de queue d'aronde pour bloquer la glissière 37 au moyen de deux vis de serrage. La glissière 37 est d'une section droite dont la partie supérieure 37a est rectangulaire et la partie inférieure 37b est en forme de queue d'aronde et le blocage est réalisé sur cette partie. La glissière 37 est ainsi parallèle à l'axe longitudinal de l'ensemble broche-porte-verre 12/vérin 13.

Ladite glissière coopère par sa partie de section rectangulaire 37a avec un coulisseau 38 réalisé en deux parties articulées entre elles 38,/38₂, autour d'un axe de rotation 39. Ledit axe 39 est fixé à la partie 38₂ du coulisseau et est engagé, par son extrémité libre, dans un roulement à rouleau 40 placé dans un logement cylindrique 38,a de la partie 38,.

Le coulisseau 38₂ constitue une mâchoire et est composé de deux parties 38₂a et 38₂b qui enserrent la partie de section rectangulaire 37a de la glissière 37. Le serrage desdites parties 38₂a/38₂b sur la glissière 37 est obtenu par deux vérins 41 qui sont répartis sur la longueur du coulisseau. Chacun de ces vérins comporte un corps 41a comportant plusieurs chambres, par exemple au nombre de trois 41b/41c/41d, dans lesquelles se déplace un piston 41e/41f/41g, lesquels sont fixés à un axe 41 h qui traverse le corps du vérin et également la partie 38₂a de la partie 38₂ du coulisseau. Les axes 41 h des vérins 41 sont filetés à leur extrémité et sont vissés dans des trous taraudés 38₂c réservés dans la partie 38₂b du coulisseau.

La tige 41h des vérins comporte un conduit principal 41j s'étendant sur l'axe longitudinal de la tige et des conduits secondaires 41k pour diffuser le fluide moteur dans les chambres 41b/41c/41d,par exemple lesdits vérins sont à fonctionnement pneumatique et l'air est acheminé par des tubulures raccordées aux vérins par des raccords 42. Dans le but d'obtenir l'ouverture de la mâchoire 38₂a/38₂b dans de bonnes conditions, on admet de l'air comprimé dans la première chambre 41 b par une tubulure raccordée par des raccords 43. La conception de ces vérins permet de communiquer à la mâchoire la force de serrage nécessaire pour immobiliser le coulisseau 38 sur la glissière 37.

Le coulisseau 38, se compose de deux parties 38,a/38,b qui forment une mâchoire pour enserrer une autre glissière 44, laquelle est d'une section droite ayant la forme générale d'une double queue d'aronde 44a/44b. La mâchoire 38,a/38,b enserre la queue d'aronde 44b et a pour objet de rattraper le jeu existant entre le coulisseau et la glissière, ce qui est nécessaire pour permettre le déplacement du coulisseau. La mâchoire 38₁a/38,b est actionnée lorsque la machine est opérationnelle. Le fonctionnement de ce dispositif de rattrapage de jeu est obtenu par un vérin 45 en tous points identiques aux vérins 41 qui actionnent le blocage de la partie 38₂ du coulisseau sur la glissière 37.

La partie 38, du coulisseau comporte une noix 46, taraudée, dans laquelle se visse une tige filetée 47 qui s'étend sur toute la longueur de la glissière 44 et qui est calée à un volant 48 à manivelle 48a, monté à rotation libre à l'une des extrémités de la glissière 44 dans un palier 44" l'autre extrémité de la tige filetée 47 est montée dans un autre palier 442, fixé à l'extrémité de la glissière opposée à celle qui comporte le volant 48. La tige 47 est disposée dans une gorge longitudinale 44c de la glissière et comporte deux bouts d'arbre à ses extrémités et le volant 48 est claveté à l'une d'elle au moyen d'une clavette disque 49. En manoeuvrant le volant 48, on provoque ainsi le déplacement du coulisseau 38 sur la glissière 44 lorsque le vérin 45 est hors pression.

La glissière 44 est fixée de façon réglable à une coulisse 50, laquelle comporte une partie mâle en queue d'aronde 50a qui coopère avec une queue d'aronde femelle 51a réservée dans un bras horizontal 51, lequel s'étend en porte-à-faux à partir du bâti 1 et dont l'extrémité libre est située au-dessus de la meule 8 et du chariot pivotant 10. Ce bras 51 est perpendiculaire à l'axe de la meule 8. La glissière 44 est montée, par sa partie 44a, dans une feuillure en queue d'aronde 50b et est bloquée en position par une cale de blocage 52, fixée par deux vis 53, vissée dans la coulisse, laquelle cale 52 est engagée dans une gorge oblique 44d, réservée dans la glissière 44. Cette gorge 44d s'étend sur la longueur de la glissière, laquelle comporte, sur son bord situé à côté de ladite rainure, une règle graduée 54 devant laquelle se déplace un index 55 fixé au coulisseau 38₁.

Ladite coulisse 50 comporte, à sa partie supérieure, une cavité 50c, dans laquelle est placée une crémaillère 56 qui s'étend dans le sens longitudinal de la coulisse et qui est fixée à celle-ci au moyen de trois vis 57. La crémaillère 56 coopère avec un pignon 58 situé à l'extrémité d'un arbre 59 et solidaire de celui-ci. Ledit arbre 59 s'étend orthogonalement au bras 51 et à la coulisse 50 et est monté dans deux roulements à billes 60/61 montés dans un manchon de centrage 62, fixé audit bras 51.

A l'opposé du pignon 58, l'arbre 59 comporte une roue tangente 63, laquelle est clavetée sur ledit arbre et est tenue en translation par un écrou 64. La roue tangente 63 est disposée dans un logement 65a, réservé dans un support 65 fixé au bras 51. Le support 65 comporte un fourreau 65b, lequel est perpendiculaire au bras 51 et parallèle à la glissière 44. Dans ce fourreau 65b est disposé un axe 66, monté à rotation autour de deux roulements à billes 67/68, lequel axe 66 comporte à une extrémité, une vis sans fin 69 qui coopère avec la roue tangente 63. Ledit axe 66 est fixé à son autre extrémité à un volant 70 à manivelle 70a, lequel volant est claveté sur l'axe 66. Sur cet axe est également claveté un pignon 71 dont la denture coopère avec celle d'un autre pignon 72, monté à rotation sur deux roulements à billes 73, portés par un axe 74 encastré dans une bride 65b, qui termine le fourreau 65b. Au pignon 72 est associé un autre pignon 75 de plus petit diamètre nominal, lequel coopère avec une couronne à denture interne 76, fixée à un vernier 77 qui se déplace devant un index (non représenté) fixé à ladite bride 65bᵢ. Par la manoeuvre du volant 70, on obtient le déplacement de la coulisse 50 sur le bras 51 et également la valeur de ce déplacement qui est lue sur le vernier 77.

La broche-porte-verre 12 comporte une protection 78 pour protéger l'opérateur des projections d'huile soluble lors du surfaçage des verres optiques.

Le verre 32, solidarisé au jeton métallique 33, est disposé dans le porte-verre 12a. Le vérin 13 est actionné et par le serrage des griffes 31, on assure la tenue du verre par la broche 12.

Le rayon de courbure à réaliser quand il s'agit d'une surface sphérique ou les deux rayons de . courbure lorsqu'il s'agit d'une surface torique sont réglés de la façon suivante selon qu'il s'agisse d'un verre concave ou d'un verre convexe.

Dans le cas d'une surface sphérique, le rayon de courbure du verre à surfacer est représenté par la distance qui sépare la face avant de la meule 8 matérialisée par la ligne P et l'axe 39 (fig. 1).

Pour réaliser un verre concave, l'axe 39 est positionné tel que représenté sur la figure 1 à gauche de la ligne P.

Pour réaliser un verre convexe, ledit axe 39 est positionné à droite de la ligne P (fig. 1). Les valeurs sont lues sur la règle graduée 54.

Pour la réalisation d'un verre sphérique, l'axe 39 est positionné dans un plan vertical passant par l'axe longitudinal de la meule 8, la broche-porte-verre 12 étant, dans sa position neutre, dans le prolongement de la meule 8. Cette manoeuvre est réalisée en manoeuvrant le volant 70.

La prise de mesure du rayon est réalisée en mettant hors pression les vérins 41/45 et en déplaçant le coulisseau 38 en actionnant le volant 48. Lorsque le coulisseau est dans la position voulue, on déplace la broche-porte-verre 12 du côté de la meule 8 et on met le verre 32 au contact de la meule. La translation rapide de la broche 12 est permise grâce à la conception du support 10. Lorsque la broche-porte-verre est dans cette position, on immobilise le coulisseau 38 sur ses glissières 37/44. La génération de la surface est obtenue par le pivotement horizontal autour de l'axe 10a de la broche-porte-verre 12, lequel pivotement est réalisé manuellement. Au terme de chaque aller et retour de la broche 12 et avant le suivant, on manoeuvre le volant 27 pour usiner le verre par passes successives. L'usinage terminé, les deux vérins 41 sont mis hors pression, l'éloignement rapide du verre 32 par rapport à la meule 8 est effectué et le verre est récupéré après avoir mis le vérin 13 hors pression.

Pour la réalisation d'un verre torique, le plus grand des deux rayons de courbure est déterminé tel que cela vient d'être décrit pour le rayon d'une surface sphérique. Le plus petit rayon est représenté par le désalignement de l'axe de rotation 39 par rapport à l'axe longitudinal de la meule 8 (voir figure 3). Le réglage et la prise de mesure sont obtenus en manoeuvrant le volant 70, la valeur du petit rayon est lue sur le vernier 77.

Après avoir réglé la valeur du petit rayon et celle du grand rayon, on réalise le surfaçage des verres tel que cela a été précédemment exposé. L'usinage terminé, les vérins 41 et 13 sont mis hors pression et le verre récupéré.

## Revendications

1. Machine pour générer des surfaces sphériques ou toriques, concaves ou convexes sur des verres optiques 32, comprenant un bâti (1) sur lequel est montée fixe en position, une meule (8) entraînée en rotation autour de son axe longitudinal et une broche-porte-verre (12) montée mobile sur un support pivotant (10/11) autour d'un axe vertical (10a) dont l'axe longitudinal de la broche (12) et l'axe longitudinal de la meule (8) sont situés dans un même plan horizontal, la machine comportant encore des moyens pour rapprocher la meule (8) et le verre (32) et pour provoquer un mouvement relatif de la meule et du verre par des moyens de rotation, caractérisée en ce que le bâti (1) comporte un bras (51) s'étendant perpendiculairement à l'axe longitudinal de la meule (8), le bras (51) et les axes coplanaires de la meule (8) et de la broche-porte-verre (12) étant dans des plans parallèles et en ce que la broche-porte-verre (12) est déplaçable le long de l'axe longitudinal du support (10) et est articulée à celui-ci pour pivoter horizontalement autour d'un axe (11a) à laquelle broche-porte-verre (12) est fixée une glissière (37) s'étendant parallèlement à l'axe longitudinal de ladite broche-porte-verre (12) et coopérant avec une des parties (38p) d'un coulisseau (38) comportant deux parties (38,/38z) articulées l'une à l'autre autour d'un axe vertical (39) et dont l'autre partie (38₁) coopère avec une autre glissière graduée (44) s'étendant parallèlement à l'axe longitudinal de la meule (8), laquelle glissière (44) est reliée à une coulisse (50) se déplaçant dans ledit bras horizontal (51), en ce que la machine comporte en outre des moyens (46/47/48) pour déplacer ledit coulisseau (38) sur la glissière graduée (44), des moyens (56/58/63/70) pour déplacer la coulisse (50) par rapport audit bras (51), des moyens (41) pour bloquer la partie (38z) du coulisseau (38) sur ladite glissière (37) et en ce que ledit axe (39) constitue l'axe de rotation autour duquel pivote la broche-porte-verre (12) pour générer lesdites surfaces sur les verres optiques (32).

2. Machine selon la revendication 1, caractérisée en ce que ladite broche porte-verre (12) est déplaçable en translation dans ledit support pivotant (10/11) pour réaliser l'approche rapide du verre (32) et de la meule (8).

3. Machine selon l'une quelconque des revendications 1 et 2, caractérisée en ce que le blocage en position de la broche-porte-verre (12), lorsque le verre (32) est mis au contact de la meule (8) est obtenu par au moins un vérin (41) monté sur la partie inférieure (38₂) dudit coulisseau, lequel vérin (41) actionne une mâchoire (38₂a/38₂b) qui enserre ladite seconde glissière (37), ce qui a pour effet de solidariser l'ensemble broche-porte-verre (12)/support pivotant (10/11) dudit coulisseau (38).

4. Machine selon l'une quelconque des revendications 1 à 3, caractérisée en ce que la partie (44b) de la glissière graduée (44), qui coopère avec le coulisseau (38), est d'une section droite en forme de queue d'aronde et que la partie supérieure (38₁) dudit coulisseau comporte des moyens de rattrapage de jeu consistant en une mâchoire (38,a/38,b) prenant appui sur le flanc de la queue d'aronde (44b) de la glissière (44), laquelle mâchoire est actionnée par au moins un vérin (45).

5. Machine selon l'une quelconque des revendications 3 ou 4, caractérisée en ce que ledit vérin (41/45) comporte une tige (41 h) reliée à ladite mâchoire, laquelle tige (41 h) comporte plusieurs pistons (41e/41f/41g) chacun d'eux se déplaçant dans une chambre (41b/41c/41d).

6. Machine selon l'une quelconque des revendications 1 à 5, caractérisée en ce que la broche-porte-verre (12) est montée coulissante dans ledit support pivotant (10/11) et comporte, à sa partie postérieure, une noix taraudée (20) qui coopère avec une tige filetée (22) calée à un volant (27) monté à rotation libre à l'extrémité d'un corps tubulaire (24), qui délimite une chambre dans laquelle se déplace la partie postérieure (13) de la broche (12), de telle sorte que pour chaque tour de volant, la broche se déplace en translation dans le support.

7. Machine selon l'une quelconque des revendications 1 à 6, caractérisée en ce que ladite broche (12) comporte le porte-verre (12a) à sa partie antérieure située du côté de la meule (8), lequel porte-verre (12a) comporte des griffes (31) pour la préhension des verres (32), lesquelles griffes (31) sont articulées dans ledit porte-verre (12a) et sont actionnées par une tête (29) fixée à la tige mobile (13a) d'un vérin (13) dont le piston (13b) se déplace dans une chambre (13c) réservée à la partie postérieure de la broche-porte-verre (12).

8. Machine selon la revendication 7, caractérisée en ce que le piston (13b) est monté libre en translation et est immobilisé en rotation au moyen d'au moins un doigt de guidage (15) fixé au piston et parallèle à la tige de piston (13a) et coopérant avec un logement (16a) réservé dans le corps de la broche.

9. Machine selon la revendication 7, caractérisée en ce que la broche-porte-verre (12) est montée libre en translation et est immobilisée en rotation, au moyen d'au moins une tige de guidage (19) fixée à la broche et parallèle à l'axe de la broche-porte-verre (12) et coopérant avec un logement (11e) réservé dans le support pivotant.

## Claims

1. Machine for generating concave or convex spherical or toric surfaces on optical glasses (32) comprising a frame (1) on which is mounted positionally stationary a grinding wheel (8) driven rotatively about the longitudinal axis thereof, arid a glass-holding spindle (12) mounted movably on a pivoting support (10/11) about a vertical axis (10a), the longitudinal axis of the spindle (12) and that of the grinding wheel (8) being located in a same horizontal plane, the machine further comprising means for bringing together the grinding wheel (8) and the glass (32) and means for bringing about a relative rotational movement between the wheel and the glass, characterized in that the frame (1) comprises an arm (51) extending perpendicularly to the longitudinal axis of the wheel (8), the arm (51) and the coplanar axes of the wheel (8) and the.glass-holding spindle (12) being in parallel planes, and in that the glass-holding spindle (12) is movable along the longitudinal axis of the support (10) and is articulated on the support to pivot horizontally about an axis (11a), a slide (37) being secured to said glass-holding spindle (12) and extending parallel to the longitudinal axis of said glass-holding spindle (12) and cooperating with one of the parts (380 of a slide block (38) comprising two pieces (381/382) articulated with respect to one another on a rotational shaft (39) and the other part (38₁) cooperates with a graduated slide (44) extending parallel to the longitudinal axis of the wheel (8), said slide (44) being connected to a slideway (50) which itself slides in said horizontal arm (51), in that the machine further comprises means (56/47/48) for moving said slide block along said graduated slide (44), means (56/58/63/70) for moving the slide (50) with respect to said arm (51 means (41) for locking the part (380 of the slide block (38) on said slide (37), and in that said shaft (39) constitutes the rotational axis about which pivots the glass holding spindle (12) so as to generate said surfaces on said optical glasses (32).

2. Machine according to claim 1, characterized in that said glass-holding spindle (12) is movable in translation in said pivoting support (10/11) to effect the fast approach between the glass (32) and the grinding wheel (8).

3. Machine according to any one of claims 1 and 2, characterized in that locking in place of the spindle (12), when the glass (32) has been placed in contact with the wheel (8), is obtained by means of at least one cylinder (41) mounted on the bottom piece (380 of said slide block, which cylinder (41) actuates a jaw (38₂a, 38₂b) which clamps said second slide (37) with the effect of making fast the glass-holding spindle (12)/pivoting support (10/11) assembly with the said slide block (38).

4. Machine according to any one of claims 1 to 3, characterized in that the part (44b) of the graduated slide (44) which cooperates with the slide block (38) has a dovetailed cross section and the top piece (38₁) of said block comprises backlash elimination means consisting of a jaw (38₁a/38₁b) bearing against the flank of the slide's dovetail (44b), which jaw is actuated by at least one cylinder (45).

5. Machine according to claims 3 or 4, characterized in that said spindle locking cylinder (41) and said backlash elimination jaw actuating cylinder (45) both include a rod (41 h) connected to said jaw, which rod (41 h) is provided with several pistons (41e/41f/41e) each of which slides in a chamber (41 b/41 c/41 d).

6. Machine according to any one of claims 1 to 5, characterized in that said glass-holding spindle (12) is slidably mounted in said pivoting support (10/11) and the back part of the spindle comprises a tapped nut (20) which cooperates with a threaded rod (22) fitted to a freely rotating handwheel (27) at the end of a tubular body (24) which bounds a chamber within which moves the back part (13) of the spindle (12), such that, with each turn of the wheel, the spindle moves in translation through the support.

7. Machine according to any one of claims 1 to 6, characterized in that said spindle (12) carries the glass-holder (12a) on its front end facing the grinding wheel (8), and said holder (12a) includes gripping fingers (31) for gripping the glasses (32) or blanks, which fingers (31) are articulated in the said holder (12a) and are actuated by a head (29) attached to the sliding rod (13a) of a cylinder (13) the piston (13b) whereof moves in a chamber (13c) recessed into the back part of the glass-holding spindle (12).

8. Machine according to claim 7, characterized in that said piston (13b) is mounted slidably free but rotationally locked by means of at least one guiding finger (15) on the piston, and parallel to the piston rod (13a) and cooperating with a recess (16a) in the spindle body.

9. Machine according to claim 7, characterized in that said glass-holding spindle (12) is mounted to slide freely axially and is locked against rotation by means of at least one guiding rod (19) attached to the spindle, parallel to its axis and cooperating with a recess (11e) in the pivoting support.

## Patentansprüche

1. Maschine zur Erzeugung von sphärischen, torischen, konkaven oder konvexen Oberflächen auf optischen Gläsern (32), umfassend ein Gestell (1), auf welchem in stationärer Position eine Schleifscheibe (8) montiert ist, die um ihre eigene Längsachse und eine Glasträgerspindel (12) rotationsbetrieben ist, welche Spindel beweglich auf einem um eine vertikale Achse (10a) verschwenkbaren Träger (10/11) gelagert ist, wobei sich die Längsachse der Spindel (12) und die Längsachse der Schleifscheibe (8) in ein- und derselben horizontalen Ebene befinden, welche Maschine weiters Mittel zum Annähern des Glases (32) zur Schleifscheibe (8) und zum Bewirken einer Relativbewegung der Schleifscheibe und des Glases durch Rotationsmittel umfaßt, dadurch gekennzeichnet, daß das Gestell (1) einen Arm (51) aufweist, der sich senkrecht zur Längsachse der Schleifscheibe (8) erstreckt, wobei der Arm (51) und die in einer gemeinsamen Ebene liegenden Achsen der Schleifscheibe (8) und der Glasträgerspindel (12) in parallelen Ebenen liegen, und daß die Glasträgerspindel (12) entlang des Längsachse des Trägers (10) verschiebbar und zwecks horizontalen Schwenkens um eine Achse (11a) an diesem angelenkt ist, an welcher Glasträgerspindel (12) eine Gleitschiene (37) befestigt ist, die sich parallel zur Längsachse der Glasträgerspindel (12) erstreckt und mit einem von Teilen (38z) eines Stößelschlittens (38) zusammenwirkt, welcher zwei Teile (38₁/38₂) umfaßt, die einer am anderen um eine vertikale Achse (39) angelenkt sind, wobei der andere Teil (38₁) mit einer weiteren, graduierten Gleitschiene (44), die sich parallel zur Längsachse der Schleifscheibe (8) erstreckt, zusammenwirkt, welche Gleitschiene (44) mit einer Gleitführung (50) verbunden ist, die im horizontalen Arm (51) verschiebbar ist, daß die Maschine weiters Mittel (46/47/48) zum Verschieben des Stößelschlittens (38) auf der graduierten Gleitschiene (44), Mittel (56/58/63/70) zum Verschieben der Gleitführung (50) in bezug auf den Arm (51) und Mittel (41) zum Blockieren des Teils (38s) des Stößelschlittens (38) auf der Gleitschiene (37) umfaßt, und daß die Achse (39) die Rotationsachse bildet, um die die Glasträgerspindel (12) zur Erzeugung der Oberflächen auf den optischen Gläsern (32) schwenkt.

2. Maschine nach Anspruch 1, dadurch gekennzeichnet, daß die Glasträgerspindel (12) im Schwenkträger (10/11) zur Herstellung der raschen Annäherung des Glases (32) zur Schleifscheibe (8) verschiebbar ist.

3. Maschine nach einem der Ansprüche 1 und 2, dadurch gekennzeichnet, daß die Positionsblockierung der Glasträgerspindel (12), wenn das Glas (32) mit der Schleifscheibe (8) in Kontakt gebracht ist, durch zumindest einen am unteren Teil (38z) des Stößelschlittens montierten Stelltrieb (41) erreicht wird, welcher Stelltrieb (41) eine Klemmbacke (38_{z}a/38₂b) betätigt, die die zweite Gleitschiene (37) festklemmt, was zur Folge hat, daß die Einheit Glasträgerspindel (12)/Schwenkträger (10/11) des Stößelschlittens (38) verbunden wird.

4. Maschine nach einem der Ansprüche 1 bis 3, dadurch gekennzeichnet, daß der Teil (44b) der graduierten Gleitschiene (44), der mit dem Stößelschlitten (38) zusammenwirkt, einen Querschnitt in Schwalbenschwanzform aufweist, und daß der obere Teil (38₁) des Stößelschlittens Mittel zum Nachstellen des bei einer Klemmbacke (38,a/38,b), die sich an der Flanke des Schwalbenschwanzes (44b) der Gleitschiene (44) abstützt, bestehenden Spiels umfaßt, wobei die Klemmbacke von mindestens einem Stelltrieb (45) betätigt wird.

5. Maschine nach einem der Ansprüche 3 oder 4, dadurch gekennzeichnet, daß der Stelltrieb (41/45) eine Stange (41h) umfaßt, die mit der Klemmbacke verbunden ist, welche Stange (41 h) mehrere Kolben (41e/41f/41g) umfaßt, von denen sich jeder in einer Kammer (41 b/41 c/41 d) bewegt.

6. Maschine nach einem der Ansprüche 1 bis 5, dadurch gekennzeichnet, daß die Glasträgerspindel (12) gleitend im Schwenkträger (10/11) gelagert ist und an ihrem hinteren Teil eine mit Innengewinde versehene Nuß (20) umfaßt, die mit einer mit Außengewinde versehenen Stange (22) zusammenwirkt, welche an einem zur freien Rotation am Ende eines rohrförmigen Körpers (24) montierten Handrad (27) aufgesteckt ist, welcher rohrförmige Körper eine Kammer begrenzt, in der sich der hintere Teil (13) der Spindel (12) bewegt, sodaß sich die Spindel bei jeder Umdrehung des Handrades im Träger weiterbewegt.

7. Maschine nach einem der Ansprüche 1 bis 6, dadurch gekennzeichnet, daß die Spindel (12) den Glasträger (12a) an ihrem vorderen, auf der Seite der Schleifscheibe (8) befindlichen Teil umfaßt, welcher Glasträger (12a) Greifer (31) zum Erfassen der Gläser (32) aufweist, welche Greifer (31) im Glasträger (12a) gelenkig angeordnet sind und von einem Kopf (29) betätigt wird, welcher an der beweglichen Stange (13a) eines Stelltriebs (13), dessen Kolben (13b) sich in einer im hinteren Teil der Glasträgerspindel (12) vorgesehenen Kammer (13c) bewegt, befestigt ist.

8. Maschine nach Anspruch 7, dadurch gekennzeichnet, daß der Kolben (13b) frei beweglich montiert ist und mit mindestens einem am Kolben und parallel zur Kolbenstange (13a) befestigten und mit einer im Spindelkörper vorgesehenen Aufnahme (16a) zusammenwirkenden Führungsfinger (15) in der Rotation gestoppt wird.

9. Maschine nach Anspruch 7, dadurch gekennzeichnet, daß die Glasträgerspindel (12) frei beweglich montiert ist und mittels mindestens einer in der Spindel und parallel zur Achse der Glasträgerspindel (12) befestigten und mit einer im Schwenkträger vorgesehenen Aufnahme (11e) zusammenwirkenden Führungstange (19) in der Rotation gestoppt wird.
